# EUROPÄISCHE PATENTSCHRIFT

(11) **EP 1 872 690 B1**
(45) Veröffentlichungstag und Bekanntmachung des Hinweises auf die Patenterteilung: **29.10.2008**
(21) Anmeldenummer: 07405141.8
(22) Anmeldetag: 15.05.2007
(51) Int. Cl.: A47C 11/00

(54) **Parkbank**
Park bench
Banc public

(30) Priorität: 28.06.2006 CH 10332006
(43) Veröffentlichungstag der Anmeldung: 02.01.2008
(73) Patentinhaber: Burri AG Zürich, 8152 Glattbrugg (CH)
(72) Erfinder: Burri, Martin, 8302 Kloten (CH)
(74) Vertreter: Schneider Feldmann AG Patent- und Markenanwälte

(56) Entgegenhaltungen:
- DE-A1- 1 429 433
- DE-A1- 1 554 454
- DE-U1- 20 106 028
- FR-A- 1 324 760
- JP-A- 2000 316 672
- US-A- 3 511 536

## Beschreibung

Die vorliegende Erfindung betrifft eine Parkbank mit mindestens einer Sitzfläche, die aus einer Vielzahl von Längsholmen gebildet ist sowie einem Bankgestell umfassend Beine und mindestens die Sitzfläche tragende Elemente.

Parkbänke der hier interessierenden Art sind öffentlich aufgestellte Sitzgelegenheiten mit oder ohne Rückenlehne, siehe z.B. JP 2000316672. Solche Parkbänke müssen ästhetischen Gesichtspunkten Rechnung tragen, einen akzeptablen Sitzkomfort aufweisen, eine hohe Robustheit haben und trotzdem kostengünstig sein. Solche in der Öffentlichkeit aufgestellte Parkbänke sind nur dann kostengünstig, wenn sie einen geringen Verschleiss und tiefe Unterhaltskosten aufweisen. Die Unterhaltskosten bestehen zu einem erheblichen Teil in der Reinigung der Sitz- und Rückenlehnenflächen.

Vom Sitzkomfort her haben sich Parkbänke mit einer Vielzahl von Längsholmen die aus Holz gefertigt sind bewährt. Holzsitzflächen erwärmen sich geringer an der Sonne als Sitzflächen aus Metall und fühlen sich im Winter auch weniger kalt an. Durch ihre glatte Oberfläche lassen sie sich gut reinigen. Nachteilig von Sitzflächen die aus Holzlängsholmen gebildet werden ist die Verletzlichkeit. Fällt ein harter Gegenstand auf die Sitzfläche oder wird mit einem Messer in denselben geritzt, so ist die Oberfläche beschädigt und entsprechend findet an diesen Stellen ein fungizider Befall statt. Entsprechend müssen solche Bänke von Zeit zu Zeit neu gestrichen werden. Die glatten, relativ flachen Oberflächen solcher Holzlamellen führt dazu, dass sich darauf Wasser ansammelt und entsprechend einen Algen- und Sporenbefall aufweist, so dass die Flächen grün anlaufen. Letzteres trifft natürlich insbesondere dann zu, wenn solche Parkbänke sinnvollerweise in einem schattigen Bereich aufgestellt werden.

Eine weitere Möglichkeit besteht darin die Längsholme der Sitzfläche solcher Parkbänke aus stranggepressten Kunststoffprofilen zu fertigen. Solche Kunststoffprofile sind aber nicht W-lichtbeständig und sehen bereits nach wenigen Jahren stumpf aus. Bezüglich dem Wärme- und Kälteempfinden sind solche Sitzflächen aus stranggepressten Kunststoffprofilen weniger angenehm als Holz, jedoch angenehmer als Metallsitzflächen. Bei grosser Kälte sind die Kunststoffprofile jedoch sehr spröde und entsprechend treten relativ häufig Zerstörungen auf. Zudem neigen auch solche Kunststoffprofile zu einem stärkeren Algenbefall, wenn ihre Oberfläche nicht mehr glatt ist.

Auch Sitzflächen deren Längsholme aus einem Aluminiumprofil bestehen weisen diesen Algenbefall auf, sind aber ansonsten äusserst verschleissfest. Den Algenbefall könnte man reduzieren indem man die Längsholme im Querschnitt kreisrund gestaltet. Dies ergibt jedoch bei den harten Oberflächen einen völlig ungenügenden Sitzkomfort.

Es ist daher die Aufgabe der vorliegenden Erfindung eine Parkbank zu schaffen, welche die eingangs genannten Bedingungen erfüllt und die Nachteile gemäss dem beschriebenen Stand der Technik wesentlich reduziert.

Diese Aufgabe erfüllt eine Parkbank der eingangs genannten Art mit den kennzeichnenden Merkmalen des Patentanspruches 1. Weitere vorteilhafte Ausgestaltungsformen gehen aus den abhängigen Ansprüchen hervor.

In der anliegenden Zeichnung sind bevorzugte Ausführungsformen des Erfindungsgegenstandes dargestellt und nachfolgend erläutert. Es zeigt:
- Figur 1: eine erfindungsgemässe Sitzbank der Ansicht von vorne und
- Figur 2: dieselbe Parkbank in der Ansicht von oben und
- Figur 3: in der Seitenansicht.
- Figur 4: zeigt eine ähnliche Sitzbank in der Seitenansicht mit einem anders gestalteten Bankgestell. In
- Figur 5: ist ein Querschnitt durch ein erfindungsgemäss gestalteter Längsholm mit einer ovalen Querschnittsform und in
- Figur 6: einen Querschnitt durch einen solchen Längsholm mit in etwa rechteckigem Querschnitt dargestellt. Die
- Figuren 7 - 10: zeigen einen Querschnitt entlang der Linie A-A von verschieden gestalteten Parkbänken mit und ohne Lehne.
- Figuren 11 - 15: zeigen Teilelemente aus denen die zuvor gezeigten Parkbänke zusammengestellt werden können.

Die Parkbank ist gesamthaft mit 1 bezeichnet. Sie weist eine Vielzahl von Längsholmen 2 auf, die einerseits eine Sitzfläche 6 und andererseits eine Rückenlehnenfläche 7 definieren. Sämtliche Längsholme 2 sind auf seitliche Stirnplatten 3 aufgeschraubt. Diese Stirnplatten 3 können Teil eines Bankgestells sein, das Bankgestell selber bilden oder mit einem separaten Bankgestell 4 verbindbar sein.

Schliesslich können Abdeckplatten 5 vorhanden sein, wie hier dargestellt, die auf das Bankgestell 4 aufgeschraubt sind und sämtliche Schrauben mit denen die Längsholme mit den Stirnplatten 3 verbunden sind und die Schrauben mittels denen das Bankgestell mit den Stirnplatten 3 verbunden sind verdecken.

Wie bereits erwähnt brauchen das Bankgestell 4 und die Stirnplatten 3 keineswegs getrennte Elemente sein. Der Sinn diese Elemente zu trennen besteht darin, dass hierdurch ein modularer Aufbau der Parkbank entsteht, bei dem verschiedene Gestaltungsformen von Stirnplatten mittels denen die Gestaltungsform der Sitzfläche 6 und der Rückenlehnenfläche 7 bestimmt werden, mit verschiedenen Bankgestellen kombinierbar sind. Die Figur 3 zeigt eine Lösung bei der das Bankgestell 4 Beine 8 aufweist die leicht nach aussen gerichtet verlaufen, während die Figur 4 ein Bankgestell 4 zeigt, bei denen die Beine 8 nach innen geneigt verlaufend angeordnet sind und die Beine standflächenseitig mittels einer Vertsteifungsstrebe 9 miteinander verbunden sind. An den Beinen 8 oder an der Versteifungsstrebe 9 sind rechtwinklig davon abgebogene oder angeschweisste Laschen 10 vorgesehen, die zur Befestigung der Parkbank auf deren Standfläche dienen.

Die Figuren 5 und 6 zeigen rein beispielsweise zwei Ausgestaltungsformen von Längsholmen 2 im Querschnitt. Das Aluminiumprofil selber ist vollständig schwarz dargestellt.

In der Ausführungsform gemäss der Figur 5 ist der Querschnitt des Aluminiumprofilabschnittes oval. Das Aluminiumprofil hat eine geschlossene Umfangswand 22 und eine diametral verlaufende Querrippe 23. Die Querrippe 23 ist mittig verdickt und in dieser Verdickung 24 verläuft eine Längsbohrung 25. Ueber den ganzen Umfang der Umfangswand 22 sind eine Vielzahl von in Längsrichtung verlaufenden Gleitrippen 26 vorhanden. Die Gleitrippen 26 haben zwei Aufgaben zu erfüllen. Zum einen sollen sie, wie der Name bereits ausdrückt, beim Aufziehen der gummielastischen Ummantelung 21 durch die Reduktion der Gleitfläche den Gleitwiderstand vermindern. Zum andern sollen aber die Gleitrippen auch dazu dienen, dass die gummielastische Ummantelung 21 sich beim Aufziehen nicht verdreht. Statt Gleitrippen könnten auch Gleitnuten vorhanden sein, die dieselbe Wirkung haben würden.

Die gummielastische Ummantelung 21 liegt üblicherweise in Form eines Schlauches an. Um diesen Schlauch auf das Aluminiumprofil aufzubringen, muss dieser vorgewärmt werden um die Elastizität zu erhöhen und zudem muss auf dem Aluminiumprofil ein entsprechendes Gleitmittel aufgebracht werden. Neben gewissen Fetten oder Oelen kommen also Gleitmittel, insbesondere auch Seifenlauge in Frage. Dank den Gleitrippen 26 kann das Gleitmittel zwischen den Gleitrippen verdrängt werden und gelangt so trotzdem in den Bereich der Rippen um das Aufziehen zu erleichtern.

Neben der hier dargestellten Form gemäss der Figur 5, können die Aluminiumprofilabschnitte 20 auch eine zumindest an den Ecken gerundete rechteckige Querschnittsform aufweisen. Eine diametrale Rippe 23, die parallel zu den beiden kurzen Seitenflächen verläuft, ist auch hier vorhanden. Auch die Verdickung 24 ist vorgesehen, die wiederum von einer Längsbohrung 25 durchsetzt ist. Auch die Gleitrippen 26 sind vorhanden. Die Längsbohrung 25 ist einseitig mit einem Längsschlitz 27 versehen, wobei der Längsschlitz zu einer der beiden kurzen Seitenflächen hin gerichtet ist. Die Querrippe 23 ist im Bereiche der Längsseitenflächen der Aluminiumprofilabschnitte beidseitig mit Wandverstärkungen 28 versehen. In diese Wandverstärkungen 28 können gegebenenfalls Sacklochbohrungen angebracht werden um das Profil zu befestigen. In sämtlichen Eckbereichen sind zusätzliche Längsbohrungen angebracht. Diese Längsbohrungen können beispielsweise dazu dienen in Längsrichtung nebeneinander angeordnete Parkbänke miteinander zu kuppeln. Sie können aber auch zur Befestigung der Längsholme 2 am Bankgestell oder zur Verbindung der Längsholme mit Stirnplatten 3 dienen.

In den Figuren 7 - 10 sind zusammengebaute Parkbänke unterschiedlicher Bauform, in einem Schnitt entlang der Linie A-A, wie rein beispielsweise in der Figur 1 dargestellt, gezeigt. Die Längsholme 2 sind folglich geschnitten erkennbar. Mittels Schrauben 30 sind die Holme 2 auf der Stirnplatte 3 befestigt. Mittels Schrauben 31 ist das Bankgestell 4 mit der Stirnplatte 3 verbunden. Mittels weiteren Schrauben 32 sind die hier nicht erkennbaren Abdeckplatten wiederum mit dem Bankgestell 4 in Verbindung. Aus den Figuren 11 - 15 geht die eigentliche Gestaltung der einzelnen Bauteile hervor. Figur 11 zeigt eine Stirnplatte 3 für die Herstellung einer Parkbank ohne Lehne, während die Figur 13 eine entsprechende Stirnplatte 3 zur Herstellung einer Parkbank mit Rückenlehne zeigt. Die Bohrungen 33 werden von den erwähnten Schrauben 30 durchsetzt zur Befestigung der Längsholme 2. Die Bohrungen 33 weisen auf dieser Seite der Stirnplatte 3 entsprechende Senkungen 34 auf zur Aufnahme der Senkköpfe der Schrauben 30. Ueber die Bohrungen 34 lässt sich das Bankgestell 4, welches entsprechende Gewindelöcher 35 aufweist, mit der Stirnplatte 3 verbinden. Weitere Gewindelöcher 36 im Bankgestell 4 dienen der Befestigung der entsprechenden Abdeckplatten 5, die wiederum angesenkte Bohrungen 37 aufweisen.

Besonders markant ist das Vorhandensein von Durchbrüchen 40 im Bankgestell 4, die so angeordnet sind, dass auch dann wenn die Stirnplatte 3 mit dem Bankgestell 4 verschraubt ist, der Zugriff zu den Schrauben 30, mit denen die Längsholme 2 mit der Stirnplatte 3 verbunden sind, zugänglich bleiben. Dies erlaubt die Auswechslung eines einzelnen Längsholmes ohne dabei die Parkbank von der Befestigung lösen zu müssen oder gar vollständig auseinander zu nehmen.

Die erfindungsgemässe Parkbank erfüllt sämtliche gestellten Aufgaben. Das gummielastische Material der Ummantelung der Längsholme 2 ergibt einen angenehmen Sitzkomfort. Das gummielastische Material verhindert das Ansetzen von Algen und insbesondere können die Längsholme einen runden oder gerundeten Querschnitt haben womit auch Restwasser nicht auf der Sitzfläche bleibt. Dies ergibt zusätzlich eine Verbesserung in Bezug auf mögliche Algenbildung und führt zudem dazu, dass die Sitzfläche schneller abtrocknet. Das gummielastische Material kann verschiedenste Ausführungsformen haben. Eine genügende Dehnfähigkeit, um das schlauchförmig gefertigte Material auf die Aluminiumprofilabschnitte aufziehen zu können, ist dabei erforderlich. In Frage kommen hier gewisse PVC-Materialien geschlossene PUR-Schaumschläuche sowie auch andere gegen UV-Strahlen stabilisierte Kunststoffmaterialien.

Bevorzugterweise werden sämtliche Metallteile aus rostfreiem Stahl gefertigt. Da sowohl die Stirnplatten 3 als auch das Bankgestell 4 und die Abdeckplatte 5 aus Plattenmaterial gefertigt sind, können alle drei Grundelemente auch aus derselben Platte gefertigt werden und somit die gleiche Materialstärke aufweisen. Dies ist für die Lagerhalterung in der Herstellung besonders vorteilhaft.

Erfindungsgemäss wird die gummielastische Ummantelung 21 mit einem Uebermass, in Bezug auf die Länge auf die Aluminiumprofilabschnitte 20, aufgezogen Bevorzugterweise beträgt das Uebermass der gummielastischen Ummantelung 21 zwischen 1 und 3 cm pro Laufmeter. Bei einem Uebermass in dieser Grössenordnung tritt bei der Komprimierung der gummielastischen Ummantelung durch das Aufschrauben der Stirnplatten 3 keine Beschädigung auf. Mit dieser Lösung ist sichergestellt, dass auch bei sehr tiefen Temperaturen, bei denen sich das gummielastische Material stärker zusammenzieht als die Aluminiumprofilabschnitte, zwischen der Stirnplatte 3 und der gummielastischen Ummantelung 21 trotzdem keine Fuge entsteht. Sobald nämlich eine Fuge entstehen würde, könnten Vandalen in diesem Bereich ein Messer ansetzen und die gummielastische Ummantelung aufschlitzen. Solange jedoch eine solche Fuge nicht entsteht, ist auch kein Ansatzpunkt für ein Messer gegeben.

### Bezugszeichenliste:

- 1: Parkbank
- 2: Längsholmen
- 3: Stirnplatten
- 4: Bankgestell
- 5: Abdeckplatte
- 6: Sitzfläche
- 7: Rückenlehnenfläche
- 8: Beine
- 9: Versteifungsstrebe
- 10: Laschen

- 20: Aluminiumprofilabschnitt
- 21: gummielastische Ummantelung
- 22: Umfangswand
- 23: Querrippe
- 24: Verdickung
- 25: Längsbohrung
- 26: Gleitrippen
- 27: Längsöffnung
- 28: Wandverstärkungen
- 29: zusätzliche Längsbohrungen
- 30: Schrauben
- 31: Schrauben
- 32: Schrauben
- 33: Bohrungen
- 34: Senkungen
- 35: Gewindelöcher
- 36: Gewindelöcher

- 40: Durchbrüche

## Patentansprüche

1. Parkbank (1) mit mindestens einer Sitzfläche (6), die aus einer Vielzahl von Längsholmen (2) gebildet ist, sowie einem Bankgestell (4) umfassend Beine(8) und mindestens die Sitzfläche tragende Elemente, **dadurch gekennzeichnet, dass** die Längsholme (2) je aus einem Aluminiumprofilabschnitt (20) mit einem bevorzugterweise mindestens annähernd ovalen Querschnitt bestehen, die mit einer diametralen Querrippe (23) versehen ist, die eine mittig angeordnete in Längsrichtung verlaufende Längsbohrung (25) aufweist, wobei über die Aluminiumprofilabschnitte (20) eine gummielastische Ummantelung (21) gezogen ist, die länger als der Aluminiumprofilabschnitt (20) ist, und dass alle Längsholme (2) beidseitig mittels Schrauben (30), die in die Längsbohrungen (25) eingreifen zwischen beidseitigen Stirnplatten (3) gehalten sind, wobei die gummielastischen Ummantelungen (21) auf die Länge der Aluminiumprofilabschnitte (20) zusammengedrückt gehalten sind.

2. Parkbank nach Anspruch 1, **dadurch gekennzeichnet, dass** die Stirnplatten (3) gleichzeitig Teil des Bankgestells (4) bilden.

3. Parkbank nach Anspruch 1, **dadurch gekennzeichnet, dass** die Stirnplatten (3) auch die Halterung der eine Rückenlehnfläche (7) bildenden Längsholme (2) sind.

4. Parkbank nach Anspruch 1, **dadurch gekennzeichnet, dass** auf die Stirnplatten (3), das die Beine umfassende Bankgestell (4) aufschraubbar ist, wobei dieses Bankgestell aus einer Platte geformt ist.

5. Parkbank nach Anspruch 1, **dadurch gekennzeichnet, dass** das Bankgestell (4) im Bereich der auf die Stirnplatte (3) aufliegt, Durchbrüche (40) aufweist, die die Zugänglichkeit der die Längsholmen (2) haltenden Schrauben (30) sicherstellen.

6. Parkbank nach Anspruch 1, **dadurch gekennzeichnet, dass** auf der Umfangswand (22) der Aluminiumprofilabschnitte (20) Gleitrippen (26) und/oder Längsnuten verlaufen, die die Auflagefläche der gummielastischen Ummantelung (25) auf den Längsholmen (2) reduzieren.

7. Parkbank nach Anspruch 1, **dadurch gekennzeichnet, dass** die diametrale Querrippe (23) der Längsholmabschnitte (20) im peripheren Bereich verdickt (24) ist.

8. Parkbank nach Anspruch 1, **dadurch gekennzeichnet, dass** das Uebermass der gummielastischen Ummantelung (21) zwischen 1 und 3 cm pro Laufmeter der Aluminiumprofilabschnitte beträgt.

9. Parkbank nach Anspruch 1, **dadurch gekennzeichnet, dass** auf die das Bankgestell (4) bildenden Platten je eine Abdeckplatte (5) aufgeschraubt ist.

10. Parkbank nach den Ansprüchen 4 und 9, **dadurch gekennzeichnet, dass** die Stirnplatten (3) die das Bankgestell (4) formende Platte und die Abdeckplatte (5) alle aus rostfreiem Stahl gefertigt sind.

## Claims

1. A park bench (1) with at least one seating surface (6), which is formed of a multitude of longitudinal struts (2), as well with as a bench frame (4) comprising legs (8) and elements carrying at least the seating surface, **characterised in that** the longitudinal struts (2) in each case consist of an aluminium profile section (20) with a preferably at least approximately oval cross section, which is provided with a diametrical transverse rib (23) which comprises a longitudinal bore (25) which is arranged in the middle and runs in the longitudinal direction, wherein a rubber-elastic encasing (21) is drawn over the aluminium profile sections (20) and this encasing is longer than the aluminium profile section (20), and that all longitudinal struts (2) on both sides are held between end-plates (3) on both sides, by way of screws (30) which engage into the longitudinal bores (25), wherein the rubber-elastic encasings (21) are held pressed together to the length of the aluminium profile sections (20).

2. A park bench according to claim 1, **characterised in that** the end-plates (3) simultaneously form part of the bench frame (4).

3. A park bench according to claim 1, **characterised in that** the end-plates (3) are also the mounting of the longitudinal struts (2) forming a back rest surface (7).

4. A park bench according to claim 1, **characterised in that** the bench frame (4) comprising the legs may be screwed onto the end-plates (3), wherein this bench frame is formed of a plate.

5. A park bench according to claim 1, **characterised in that** the bench frame (4), in the region which lies on the end-plate (3), comprises openings (40) which ensure the accessibility of the screws (30) holding the longitudinal struts (2).

6. A park bench according to claim 1, **characterised in that** slide ribs (26) and/or longitudinal grooves run on the peripheral wall (22) of the aluminium profile sections (20), which reduce the contact surface of the rubber-elastic encasing (25) on the longitudinal struts (2).

7. A park bench according to claim 1, **characterised in that** the diametrical transverse rib (23) of the longitudinal strut sections (2) is thickened (24) in the peripheral region.

8. A park bench according to claim 1, **characterised in that** the overdimension of the rubber-elastic encasing (21) is between 1 and 3 cm per running meter of the aluminium profile sections.

9. A park bench according to claim 1, **characterised in that** in each case a cover plate (5) is screwed onto the plates forming the bench frame (5).

10. A park bench according to the claim 4 and 9, **characterised in that** the end-plates (3), the plate forming the bench frame (4), and the cover plate (5) are all manufactured of stainless steel.

## Revendications

1. Banc de parque (1) avec au moins une surface de siège (6) qui est formée par une pluralité de langerons longitudinaux (2), ainsi qu'avec un bâti de banc (4) comprenant des pieds (8) et au moins des éléments portant la surface de siège, **caractérisé en ce que** les langerons longitudinaux (2) se composent chacun d'un segment profilé en aluminium (20) avec une section transversale de préférence au moins approximativement ovale qui est munie d'une nervure transversale diamétrale (23), laquelle présente un perçage transversal (25) placé au centre et passant en direction longitudinale, auquel cas un revêtement en caoutchouc élastique (21) est tiré au-dessus des segments profilés en aluminium (20), ce revêtement en caoutchouc élastique (21) étant plus long que le segment profilé en aluminium (20), et tous les langerons longitudinaux (2) des deux côtés sont maintenus à l'aide de vis (30) qui s'engrènent dans les perçages transversaux (25) entre des plaques frontales (3) des deux côtés, auquel cas les revêtements en caoutchouc élastique (21) sont maintenus comprimés sur la longueur des segments profilés en aluminium (20).

2. Banc de parque selon la revendication 1, **caractérisé en ce que** les plaques frontales (3) forment en même temps une partie du bâti du banc (4).

3. Banc de parque selon la revendication 1, **caractérisé en ce que** les plaques frontales (3) constituent également la fixation des langerons longitudinaux (2) formant une surface du dossier (7).

4. Banc de parque selon la revendication 1, **caractérisé en ce que** le bâti du banc (4) comprenant les pieds est susceptible d'être vissé sur les plaques frontales (3), auquel cas ce bâti du banc est formé d'une plaque.

5. Banc de parque selon la revendication 1, **caractérisé en ce que** le bâti du banc (4) présente, dans le secteur qui repose sur la plaque frontale (3), des passages (40) qui assurent l'accessibilité des vis (30) maintenant les langerons longitudinaux (2).

6. Banc de parque selon la revendication 1, **caractérisé en ce que** des ailettes de glissement (26) et/ou des rainures longitudinales passent sur la paroi périphérique (22) des segments profilés en aluminium (20), ces ailettes de glissement (26) et/ou rainures longitudinales réduisant la surface d'appui du revêtement en caoutchouc élastique (25) sur les langerons longitudinaux (2).

7. Banc de parque selon la revendication 1, **caractérisé en ce que** la nervure transversale diamétrale (23) des segments du longeron transversal (20) est épaissi (24) dans le secteur périphérique.

8. Banc de parque selon la revendication 1, **caractérisé en ce que** le surdimensionnement du revêtement en caoutchouc élastique (21) se situe entre 1 et 3 cm par mètre courant des segments profilés en aluminium.

9. Banc de parque selon la revendication 1, **caractérisé en ce qu'**à chaque fois une plaque de recouvrement (5) est susceptible d'être vissée sur les plaques formant le bâti du banc (4).

10. Banc de parque selon les revendications 4 et 9, **caractérisé en ce que** les plaques frontales (3), la plaque formant le bâti du banc (4) et la plaque de recouvrement (5) sont toutes fabriquées en acier inoxydable.
